# EUROPÄISCHE PATENTSCHRIFT

(11) **EP 2 840 054 B1**
(45) Veröffentlichungstag und Bekanntmachung des Hinweises auf die Patenterteilung: **03.01.2018**
(21) Anmeldenummer: 13180947.7
(22) Anmeldetag: 20.08.2013
(51) Int. Cl.: B66B 5/04

(54) **Überwachungseinrichtung für eine Aufzugskabine**
Surveillance device for a lift cabin
Dispositif de surveillance pour une cabine d'ascenseur

(43) Veröffentlichungstag der Anmeldung: 25.02.2015
(73) Patentinhaber: Inventio AG, 6052 Hergiswil (CH)
(72) Erfinder: Kocher, Hans, 6044 Udligenswil (CH); Muff, Josef A., 6024 Hildisrieden (CH)

(56) Entgegenhaltungen:
- DD-A1- 128 221
- DE-C1- 3 830 864
- ES-A1- 2 368 396
- US-A1- 2011 186 385

## Beschreibung

Die Erfindung betrifft eine Überwachungsvorrichtung für eine Aufzugskabine, eine Aufzugsanlage mit einer Überwachungsvorrichtung und ein Verfahren zum Überwachen einer Aufzugskabine. Die Aufzugskabine kann hierbei zum Transport von Personen und/oder sonstigen Lasten dienen.

Aus der WO 2012/080103 A1 ist eine Überwachungsvorrichtung zur Feststellung eines ungewollten Wegfahrens einer Aufzugskabine aus einem Stillstand bekannt. Hierbei sind eine Normalstellung und eine Bereitschaftsstellung vorgegeben. Eine Feder drückt eine Wippe zusammen mit einem Mitlaufrad der Überwachungsvorrichtung in die Bereitschaftsstellung und ein Elektromagnet zieht die Wippe entgegen der Federkraft zurück in die Normalstellung. Bei einem Stillstand der Aufzugskabine wird die Überwachungsvorrichtung aus der Normalstellung in die Bereitschaftsstellung geschaltet. In der Bereitschaftsstellung ist das Mitlaufrad dann an eine Laufbahn angedrückt. Bewegt sich die Aufzugskabine aus dem Stillstand weg, dann dreht sich das Mitlaufrad, wodurch der Nocken nach oben gedreht wird und einen elektromechanischen Schalter betätigt. Dann befindet sich die elektromechanische Überwachungsvorrichtung in einer Auslösestellung, wodurch eine Bremseinrichtung betätigt wird. Damit können übliche kleine Bewegungen der Aufzugskabine im Stillstand aufgefangen werden, die beispielsweise durch Dehnungen der Tragmittel während Beladungs- und Entladungsvorgängen entstehen.

Aus der US 2011/186385 ist eine Überwachungsvorrichtung bekannt, bei welcher eine Rotationsscheibe im Bedarfsfall an ein erstes Rotationselement gekoppelt werden kann. Damit können zwei unterschiedliche Geschwindigkeiten für eine Aufwärts- und Abwärtsfahrt überwacht werden.

Die aus der WO 2012/080103 A1 bekannte Überwachungsvorrichtung hat den Nachteil, dass die Funktionsfähigkeit der Überwachungsvorrichtung wesentlich von der Haftreibung zwischen dem Mitlaufrad und der Laufbahn abhängt. Durch Verschmutzungen durch Fett, Öl, Staub und dergleichen kann es zu einem Durchrutschen des Mitlaufrades relativ zu der Laufbahn kommen, wodurch der vorgegebene Ansprechverzug überschritten wird. Problematisch ist hierbei, dass sich solche Verschmutzungen über die Betriebsdauer an dem Mitlaufrad ansammeln. Somit ist eine regelmäßige Wartung und Reinigung der bekannten Überwachungsvorrichtung erforderlich.

Aus der EP 0 366 526 B1 ist eine Sicherheitsbremseinrichtung bekannt. Hierbei ist eine Nabe vorgesehen, die um eine horizontale Achse drehangetrieben wird. Die Nabe umfasst radiale Führungen, in denen zylindrische Fliehgewichte verschiebbar angeordnet sind. Die Fliehgewichte tauchen in ein Ölbad ein, wobei die Radialbewegung der Fliehgewichte die Schmierung für die Verschiebbewegung in den Führungen bewirkt. In Abhängigkeit von der Geschwindigkeit der Nabe ergibt sich eine Höhe, auf die die Fliehgewichte gelangen. Ein zerbrechbarer Ansatz der Einrichtung wird entsprechend der Grenzgeschwindigkeit, bei der man ein Auslösen der Sicherheitsbremse wünscht, in die Nähe der Übergangsbewegungsbahn gelegt. Eines der Fliehgewichte dient dann als Schlagelement, das den Ansatz zerbricht, wodurch die Bremseinrichtung betätigt wird. Ein Wiedereinrichten erfolgt dadurch, dass der zerbrochene Ansatz ersetzt und der Druck mit einer Handpumpe aufgebaut wird.

Die aus der EP 0 366 526 B1 bekannte Sicherheitsbremseinrichtung hat den Nachteil, dass der Aufbau aufwändig ist und ein Rückstellen einen erheblichen Aufwand erfordert. Auch ist eine regelmäßige Kontrolle und allenfalls ein rechtzeitiger Ölwechsel erforderlich.

Aufgabe der Erfindung ist es, eine Überwachungsvorrichtung für eine Aufzugskabine und eine Aufzugsanlage mit einer Überwachungsvorrichtung anzugeben, die verbessert ausgestaltet sind. Speziell ist es eine Aufgabe der Erfindung, eine Überwachungsvorrichtung und eine Aufzugsanlage mit einer Überwachungsvorrichtung anzugeben, bei denen ein Aktivieren und Deaktivieren der Überwachung auf zuverlässige und möglichst wartungsarme Weise ermöglicht ist und wobei über die Betriebsdauer vorzugsweise ein möglichst gleich bleibendes Auslöseverhalten gewährleistet ist.

Im Folgenden sind Lösungen und Vorschläge für eine entsprechende Überwachungsvorrichtung und eine Aufzugsanlage vorgestellt, welche zumindest Teile der gestellten Aufgabe lösen. Im Weiteren sind vorteilhafte ergänzende oder alternative Weiterbildungen und Ausgestaltungen angegeben.

Die vorgeschlagene Überwachungsvorrichtung für eine Aufzugskabine beinhaltet eine Sensoreinrichtung und eine Schalteinrichtung. Die Schalteinrichtung ist von der Sensoreinrichtung betätigbar. Weiter ist ein Treibrad vorgesehen, das bei einer Bewegung der Aufzugskabine rotiert. Die Sensoreinrichtung ist mittels einer Koppeleinrichtung zumindest mittelbar mit dem Treibrad koppelbar. Somit kann die Sensoreinrichtung im Bedarfsfall einfach am Treibrad angekoppelt werden. Die Koppelstelle ist fest definierbar und somit von Einflüssen wie Verschmutzung oder Verölung weitgehend geschützt.

Die Aufzugskabine ist kein Teil der Überwachungsvorrichtung der Erfindung. Allerdings können Teile der Aufzugskabine, insbesondere ein Träger oder eine Befestigungsplatte, auch Bestandteile der Überwachungsvorrichtung sein. Dies ist insbesondere dann von Vorteil, wenn die Überwachungsvorrichtung nachgerüstet wird. Wenn die Überwachungsvorrichtung montiert ist, dann treibt zum Beispiel ein als Betätigungsmittel dienendes Betätigungsseil das Treibrad der Überwachungsvorrichtung an, wobei es in einer Rille des Treibrads laufen kann, so dass sich ein zuverlässiger Antrieb des Treibrads ergibt. Als Betätigungsmittel ist beispielsweise ein Geschwindigkeitsbegrenzerseil der Aufzugsanlage geeignet. Dies kann allenfalls ein Geschwindigkeitsbegrenzerseil eines ohnehin in der Anlage vorhandenen Geschwindigkeitsbegrenzers sein. Somit ist die Überwachungsvorrichtung hervorragend zur Nachrüstung in einer Aufzugsanlage geeignet.

Die Sensoreinrichtung dient zum Betätigen der Schalteinrichtung. Die Betätigung der Schalteinrichtung kann hierbei auf mechanische Weise, insbesondere durch eine Schaltscheibe der Sensoreinrichtung, erfolgen. Allerdings ist auch auf andere Weise eine Betätigung möglich, beispielsweise elektrisch oder optoelektronisch. Dies ist vorteilhaft, da mit der Möglichkeit einer einfachen mechanischen Funktionsweise ein energieunabhängiges System bereitgestellt werden kann.

Die Sensoreinrichtung ist über die Koppeleinrichtung zumindest mittelbar mit dem Treibrad koppelbar. Die Koppelung erfolgt vorteilhafterweise in axialer Richtung. Die Sensoreinrichtung ist somit auf einer mit dem Treibrad gemeinsamen Achse angeordnet, womit eine einfache und kompakte Bauweise ermöglicht ist. Hierbei kann die Sensoreinrichtung über die Koppeleinrichtung direkt mit dem Treibrad gekoppelt werden. Allerdings kann die Sensoreinrichtung über die Koppeleinrichtung auch mittelbar, insbesondere über ein Getriebe, mit dem Treibrad gekoppelt werden. Im gekoppelten Zustand kann dadurch die Schaltscheibe in einer bestimmten Übersetzung mit dem Treibrad rotieren. Die Übersetzung kann hierbei im Verhältnis 1 : 1 erfolgen, was durch eine direkte Verbindung realisiert werden kann. Wenn ein Getriebe vorgesehen ist, dann können auch andere Übersetzungen realisiert werden. So kann ein Verhalten und eine Empfindlichkeit der Überwachungsvorrichtung beeinflusst werden.

Vorteilhaft ist es, dass die Sensoreinrichtung als Wegsensor ausgestaltet ist, wobei die Sensoreinrichtung nach einem vorgegebenen Fahrweg der Aufzugskabine die Schalteinrichtung betätigt, wenn die Sensoreinrichtung mittels der Koppeleinrichtung zumindest mittelbar mit dem Treibrad gekoppelt ist. Hierdurch kann bei einem Stillstand der Aufzugskabine eine Wegbegrenzung realisiert werden. Im Normalbetrieb, wenn die Aufzugskabine beispielsweise von einem Stockwerk zu einem Zielstockwerk fährt, dann kann die Kupplung zwischen der Sensoreinrichtung und dem Treibrad geöffnet werden. Dadurch ist die Wegbegrenzung deaktiviert. Das Treibrad rotiert hierbei dennoch bei der Bewegung der Aufzugskabine. Somit bleibt der Kontakt des Treibrads mit einem Betätigungsmittel, insbesondere einem Betätigungsseil, stets aufrecht erhalten. Somit kann ein zuverlässiger Antrieb des Treibrads realisiert werden, der unabhängig von der Aktivierung oder Deaktivierung der Sensoreinrichtung ist. Die Koppeleinrichtung kann auf geeignete Weise gegenüber der Umgebung und somit vor eventuellen Verschmutzungen geschützt sein. Ferner kann die Koppeleinrichtung dadurch robust und unabhängig von einer Zusammenwirkung mit dem Betätigungsmittel ausgestaltet werden.

Vorteilhaft ist es auch, dass die Sensoreinrichtung eine drehbare Schaltscheibe aufweist, dass die Schalteinrichtung bei einem Verdrehen der Schaltscheibe zumindest mittelbar von der Schaltscheibe betätigbar ist und dass die Schaltscheibe in einer bestimmten Übersetzung mit dem Treibrad rotiert, wenn die Sensoreinrichtung mittels der Koppeleinrichtung zumindest mittelbar mit dem Treibrad gekoppelt ist. Die Schaltscheibe kann im gekoppelten Zustand zumindest mittelbar die Schalteinrichtung betätigen. Hierbei betätigt die Schaltscheibe vorzugsweise mit einer Schaltkurve oder einem an der Schaltscheibe vorgesehenen Ansatz einen Schalter der Schalteinrichtung. Allerdings ist hierbei auch eine mittelbare Betätigung möglich, was über einen Zapfen, optoelektronisch oder dergleichen möglich ist.

Bei einer abgewandelten Ausgestaltung ist es auch von Vorteil, dass die Sensoreinrichtung als Geschwindigkeitssensor ausgestaltet ist, wobei die Sensoreinrichtung die Schalteinrichtung betätigt, wenn eine Geschwindigkeit der Aufzugskabine eine vorgegebene Grenzgeschwindigkeit überschreitet und die Sensoreinrichtung mittels der Koppeleinrichtung zumindest mittelbar mit dem Treibrad gekoppelt ist. Speziell kann der Geschwindigkeitssensor bei einer Normalfahrt der Aufzugskabine deaktiviert werden. Bei einem Stillstand der Aufzugskabine oder bei einer Spezialfahrt kann der Geschwindigkeitssensor aktiviert werden, indem die Kupplung zwischen der Sensoreinrichtung und dem Treibrad geschlossen wird. Ein möglicher Anwendungsfall ist die Geschwindigkeitsüberwachung bei einer Positionierungsfahrt der Aufzugskabine. Zum Beispiel kann die Aufzugskabine zum Befördern von Lasten dienen und mit offener Tür auf ein gewisses Niveau gefahren werden. Solch ein Niveau kann durch eine Ladefläche eines Lastkraftwagens bestimmt sein. Während die Aufzugskabine auf das Niveau der Ladefläche gefahren wird, ist die als Geschwindigkeitssensor ausgestaltete Sensoreinrichtung durch Schließen der Kupplung aktiv. Ein Fehlverhalten kann nun beispielsweise dadurch auftreten, dass ein schweres Transportgut aus dem Lastkraftwagen mittels eines Hubwagens in die Aufzugskabine gefahren wird, wodurch die Aufzugskabine überladen wird. Hierdurch kommt es zu einer Beschleunigung der Aufzugskabine. Durch die Vorgabe einer geeigneten Grenzgeschwindigkeit kann frühzeitig eine Notbremsung eingeleitet werden. Solch eine Grenzgeschwindigkeit kann beispielsweise in einem Bereich von etwa 0,1 m/s bis etwa 0,3 m/s sein. Somit kann auch bei solchen Anwendungsfällen eine hohe Sicherheit gewährleistet werden. Speziell wird hierdurch eine Regelung möglich, bei der ein Verfahrweg der Aufzugskabine auf ein geeignetes Niveau vergleichsweise groß, insbesondere größer als 50 cm, ist.

Hierbei ist es auch vorteilhaft, dass die Sensoreinrichtung eine drehbare Schaltscheibe aufweist, dass die Schalteinrichtung bei einem Verdrehen der Schaltscheibe zumindest mittelbar von der Schaltscheibe betätigbar ist. Weiter ist auch vorteilhaft dass ein Geschwindigkeitsrad vorgesehen ist, das aufgrund der zumindest mittelbaren Kopplung mit dem Treibrad in einer bestimmten Übersetzung mit dem Treibrad rotiert, wenn die Sensoreinrichtung mittels der Koppeleinrichtung mit dem Treibrad gekoppelt ist und dass das Geschwindigkeitsrad die Schaltscheibe zumindest mittelbar mitnimmt, wenn eine Geschwindigkeit der Aufzugskabine eine vorgegebene Grenzgeschwindigkeit überschreitet. Hierbei können Mitnahmekörper, insbesondere Rollkörper, vorgesehen sein, die in zugeordneten Mitnahmekörperaufnahmen, insbesondere Rollkörperaufnahmen, des Geschwindigkeitsrades angeordnet sind. Solche Mitnahmekörper sind vorzugsweise auf einem bestimmten Radius des Geschwindigkeitsrades angeordnet und gleichmäßig über den Umfang verteilt. Einer der Mitnahmekörper gelangt dann aufgrund seiner Zentrifugalkraft entgegen der Schwerkraft teilweise aus der Mitnahmekörperaufnahme und verdreht dadurch die Schaltscheibe, wenn die Geschwindigkeit der Aufzugskabine die vorgegebene Grenzgeschwindigkeit überschreitet. Speziell kann ein Rollkörper aufgrund seiner Zentrifugalkraft entgegen der Schwerkraft teilweise aus der Rollkörperaufnahme herausrollen und zum Verdrehen der Schaltscheibe die Schaltscheibe mitnehmen, wenn die Geschwindigkeit der Aufzugskabine die vorgegebene Grenzgeschwindigkeit überschreitet.

Hierbei ist es außerdem von Vorteil, dass die vorgegebene Grenzgeschwindigkeit durch die bestimmte Übersetzung, in der das Geschwindigkeitsrad mit dem Treibrad rotiert, einen Radius des Treibrads, auf dem das Treibrad angetrieben ist, und den Radius des Geschwindigkeitsrades, auf dem die Mitnahmekörper in den Mitnahmekörperaufnahmen des Geschwindigkeitsrades angeordnet sind, vorgegeben ist. Dadurch ist eine geometrische Vorgabe der Grenzgeschwindigkeit möglich.

Ferner ist es vorteilhaft, dass die Koppeleinrichtung die Kupplung zwischen der Sensoreinrichtung und dem Treibrad durch die Federkraft einer Feder schließt. Das Öffnen der Kupplung kann über einen Elektromagneten erfolgen, der im bestromten Zustand die Kupplung zwischen der Sensoreinrichtung und dem Treibrad entgegen der Federkraft öffnet. Da die Fahrtzeiten der Aufzugskabine in der Regel einen vergleichsweise kleinen Anteil an der gesamten Betriebszeit haben, ist die Betriebsweise der Überwachungsvorrichtung dadurch hinsichtlich des Energieverbrauchs und einer Wärmeentwicklung optimiert. Ferner wird zugleich die Betriebssicherheit erhöht, da bei einem Ausfall des Elektromagneten beziehungsweise der Bestromung des Elektromagneten die Kupplung automatisch geschlossen wird, wodurch die Sensoreinrichtung aktiv ist.

Speziell kann eine Steuereinrichtung vorgesehen sein, die bei einer Normalfahrt den Elektromagneten bestromt. Die vorgegebene Grenzgeschwindigkeit kann hierbei kleiner als die Fahrtgeschwindigkeit während der Normalfahrt vorgegeben sein. Somit kann beim Stillstand der Aufzugskabine und/oder bei einer Positionierungsfahrt der Elektromagnet nicht bestromt werden, um die Sensoreinrichtung zu aktivieren.

Ferner ist es vorteilhaft, dass die Überwachungsvorrichtung an der Aufzugskabine montiert wird, wobei das Treibrad der Überwachungsvorrichtung so mit dem Betätigungsmittel oder dem Geschwindigkeitsbegrenzerseil zusammen wirkt, dass das Treibrad auf seinem Radius, an dem das Betätigungsmittel beziehungsweise dem Geschwindigkeitsbegrenzerseil an dem Treibrad anliegt, mit der doppelten Geschwindigkeit der Aufzugskabine rotierend angetrieben ist. Somit kann bereits eine höhere Umdrehungsgeschwindigkeit des Treibrads erzielt werden. Dies ermöglicht einen kompakteren Aufbau und gegebenenfalls eine vereinfachte Ausgestaltung des Getriebes. Dies ist vorzugsweise dadurch erreicht, dass die Überwachungsvorrichtung an der Aufzugskabine an einem durchlaufenden Teil des Geschwindigkeitsbegrenzerseils angeordnet wird. Das Geschwindigkeitsbegrenzerseil ist an der Aufzugskabine zu einem Betätigungshebel einer Fangeinrichtung verbunden. Es verläuft vom Betätigungshebel zu einem üblicherweise in einem oberen Bereich des Aufzugs angeordneten Geschwindigkeitsbegrenzer, verläuft von diesem weiter - im durchlaufenden Teil - entlang der Aufzugskabine zu einer im unteren Bereich des Aufzugs angeordneten Spannrolle und von da zurück zum Betätigungshebel. Dieser Geschwindigkeitsbegrenzer sichert beispielsweise die Aufzugskabine gegen zu hohe Fahrgeschwindigkeit in Abwärtsrichtung. Der vom Geschwindigkeitsbegrenzer zur Spannrolle durchlaufende Teil des Geschwindigkeitsbegrenzerseils läuft entsprechend mit einer zweifachen Relativgeschwindigkeit an der Aufzugskabine vorbei. Das an diesem durchlaufenden Teil des Geschwindigkeitsbegrenzerseils angeordnete Treibrad rotiert dementsprechend schon entsprechend der doppelten Geschwindigkeit der Aufzugskabine.

Die Aufzugsanlage kann auch mehrere Überwachungsvorrichtungen aufweisen. Speziell kann eine Überwachungsvorrichtung eine Sensoreinrichtung aufweisen, die als Wegsensor ausgestaltet ist. Eine andere Überwachungsvorrichtung kann eine Sensoreinrichtung aufweisen, die als Geschwindigkeitssensor ausgestaltet ist. In einer Variante, die besonders zur Nachrüstung in einer bestehenden Aufzugsanlage vorgesehen ist, beinhaltet die Überwachungsvorrichtung einerseits einen Geschwindigkeitssensor, der dauernd mit dem Treibrad gekoppelt oder verbunden ist und andererseits eine Sensoreinrichtung in der Form eines Wegsensors der temporär koppelbar zum Treibrad ausgeführt ist, wie vorgängig beschrieben. Der Geschwindigkeitssensor ist hierbei ausgelegt, um eine Fahr-Grenzgeschwindigkeit bei einer Aufwärtsfahrt der Aufzugskabine zu erfassen und bei Überschreitung derselben die Schalteinrichtung zu betätigen. Der koppelbare Wegsensor ist ausgelegt, um bei einem Halt der Aufzugskabine mit dem Treibrad gekoppelt zu werden und dann ein allfälliges unkontrolliertes Wegfahren der Aufzugskabine vom Stockwerk zu überwachen und allenfalls, vorzugsweise dieselbe Schalteinrichtung zu betätigen. Diese Ausgestaltung ist bei der Nachrüstung alter Anlagen nützlich, da solche Anlagen des Öfteren lediglich einen in Abwärtsrichtung wirkenden Geschwindigkeitsbegrenzer aufweisen. Mit der vorgeschlagenen Ausgestaltung kann die Überwachungsvorrichtung an der Aufzugskabine am durchlaufenden Teil des bestehenden Geschwindigkeitsbegrenzerseils angeordnet werden. Damit kann die Sicherheit der Aufzugsanlage erhöht werden.

Wenn die Schalteinrichtung von der Sensoreinrichtung betätigt wird, dann wird in der Regel eine Bremsung, insbesondere eine Notbremsung, als Sicherheitsmassnahme ausgelöst. Je nach Anwendungsfall und Ausgestaltung sind allerdings auch andere oder zusätzliche Sicherheitsmaßnahmen denkbar.

Bevorzugte Ausführungsbeispiele der Erfindung sind in der nachfolgenden Beschreibung anhand der beigefügten Zeichnungen, in denen sich entsprechende Elemente mit übereinstimmenden Bezugszeichen versehen sind, und der beigefügten Formeln näher erläutert. Es zeigen:
Fig. 1 eine Aufzugsanlage mit einer Überwachungsvorrichtung entsprechend einem ersten Ausführungsbeispiel der Erfindung in einer auszugsweisen, schematischen Schnittdarstellung;
Fig. 2 einen schematischen Schnitt durch die in Fig. 1 dargestellte Überwachungsvorrichtung des ersten Ausführungsbeispiels der Erfindung;
Fig. 3 eine Überwachungsvorrichtung in einer schematischen Darstellung zur Erläuterung der Funktionsweise möglicher Ausgestaltung der Erfindung;
Fig. 4 ein Diagramm zur Erläuterung der Funktionsweise möglicher Ausgestaltungen der Erfindung;
Fig. 5 einen schematischen Schnitt durch die in Fig. 1 dargestellte Überwachungsvorrichtung entsprechend einem zweiten Ausführungsbeispiel der Erfindung und
Fig. 6 einen schematischen Schnitt durch die in Fig. 1 dargestellte Überwachungsvorrichtung entsprechend einem dritten Ausführungsbeispiel der Erfindung.

Fig. 1 zeigt eine Aufzugsanlage 1 mit einer Überwachungsvorrichtung 2 in einer auszugsweisen, schematischen Schnittdarstellung. Die Aufzugsanlage 1 des Ausführungsbeispiels weist einen Aufzugsschacht 3 auf, der beispielsweise in einem Gebäude 4 untergebracht ist. In dem Gebäude 4 sind Zugänge 5, 6, 7 vorgesehen, über die eine Person 8 in eine Aufzugskabine 9 der Aufzugsanlage 1 einsteigen und später wieder aussteigen kann. An den Zugängen 5 bis 7 können Schachttüren vorgesehen sein. Ferner kann die Aufzugskabine 9 eine geeignete Tür aufweisen. Die Aufzugskabine 9 kann auch zum Transport anderer Lasten dienen. Es sind auch Ausgestaltungen der Aufzugsanlage 1 denkbar, die ausschließlich für einen Transport von Lasten in Form von Gütern beziehungsweise Sachen dienen.

Eine Aufhängung der Aufzugskabine 9 mit Zug- und Tragmitteln, eine Antriebsmaschine, geeignete Brems- und Führungsschienen und dergleichen sind zur Vereinfachung der Darstellung nicht gezeigt.

Bei einem speziellen Anwendungsfall kann die Aufzugsanlage 1 auch an einer Rampe oder dergleichen vorgesehen sein, um ein Beladen und Entladen von Lasten, insbesondere mit Gütern beladene Paletten, in beziehungsweise aus einem Lastkraftwagen zu vereinfachen. In solch einem Fall kann auch eine Positionierung der Aufzugskabine 9 auf einem Niveau der Ladefläche des Lastkraftwagens erfolgen. Somit wird das Beladen und Entladen in Bezug auf unterschiedlich hohe Ladeflächen des Lastkraftwagens erheblich erleichtert. Ein entsprechender Anwendungsfall ist das Beladen und Entladen eines Güterwagons.

Die Überwachungsvorrichtung 2 kann als nachrüstbare Überwachungsvorrichtung 2 ausgestaltet sein. In diesem Ausführungsbeispiel ist die Überwachungsvorrichtung 2 auf einem Träger 10 montiert, der fest mit der Aufzugskabine 9 verbunden ist. Bei einer Fahrt der Aufzugskabine 9 durch den Aufzugsschacht 3 bewegt sich somit die Überwachungsvorrichtung 2, die an dem Träger 10 befestigt ist, zusammen mit der Aufzugskabine 9 durch den Aufzugsschacht 3.

Die Überwachungsvorrichtung 2 wirkt mit einem Betätigungsmittel 11, einer oberen Führungsrolle 12 und einer unteren Führungsrolle 13 zusammen. Das Betätigungsmittel 11 ist in diesem Ausführungsbeispiel als Betätigungsseil 11 ausgebildet. Das Betätigungsmittel 11 kann allerdings auch auf andere Weise, insbesondere in Form eines Betätigungsriemens, ausgestaltet sein.

Außerdem kann das Betätigungsmittel 11 auch aus mehreren Betätigungsseilen und/oder Betätigungsriemen oder dergleichen gebildet sein, die parallel zueinander verlaufen. Alternativ kann das Betätigungsmittel 11 auch ein Geschwindigkeitsbegrenzerseil sein, das über einen Geschwindigkeitsbegrenzer als obere Führungsrolle 12 und über eine Spannrolle als untere Führungsrolle 13 geführt ist, und das von der Aufzugskabine mitbewegt wird.

Das Betätigungsmittel 11 ist um die obere Führungsrolle 12 und um die untere Führungsrolle 13 geführt. Hierbei ist die obere Führungsrolle 12 in einem oberen Bereich des Aufzugsschachtes 3 in der Nähe einer Decke 14 angeordnet. Die untere Führungsrolle 13 ist in einem unteren Bereich des Aufzugsschachtes 3 in der Nähe eines Bodens 15 angeordnet.

Das Betätigungsmittel 11 ist durch die Führungsrollen 12, 13 in einen trägerfesten Teil 17 und einen laufenden Teil 18 aufgeteilt. Der trägerfeste Teil 17 des Betätigungsmittels 11 ist über ein Verbindungselement 19 mit dem Träger 10 verbunden. Bei Benutzung des Geschwindigkeitsbegrenzerseils als Betätigungsmittels 11 ist dieses über das Verbindungselement 19 zu einem Betätigungshebel einer Fangeinrichtung verbunden. Im Normalfall bewegt sich der trägerfeste Teil 17 des Betätigungsmittels 11 mit der Aufzugskabine 9. Wenn sich die Aufzugskabine 9 durch den Aufzugsschacht 3 bewegt, dann ergibt sich zwischen dem laufenden Teil 18 des Betätigungsmittels 11 und dem Träger 10 eine Relativbewegung.

Die Aufzugskabine 9 bewegt sich beispielsweise mit einer Geschwindigkeit vK durch den Aufzugsschacht 3. In Abhängigkeit von der Geschwindigkeit vK der Aufzugskabine 9 ergibt sich eine Relativgeschwindigkeit vS zwischen dem laufenden Teil 18 des Betätigungsmittels 11 und der Aufzugskabine 9. Die Geschwindigkeit vS dient als Sensorgeschwindigkeit vS für die Überwachungsvorrichtung 2. Die Sensorgeschwindigkeit vS ist hierbei betragsmäßig doppelt so groß wie die Geschwindigkeit vK der Aufzugskabine 9, wie es durch die $vS = 2 ∗ vK$ angegeben ist. Wenn die Geschwindigkeit vK der Aufzugskabine 9 verschwindet, dann verschwindet auch die Sensorgeschwindigkeit vS.

Bei einer abgewandelten Ausgestaltung können der trägerfeste Teil 17, die obere Führungsrolle 12 und die untere Führungsrolle 13 auch entfallen. Dann ist lediglich der Teil 18 des Betätigungsmittels 11 vorgesehen, der einerseits im Bereich der Decke 14 und andererseits im Bereich des Bodens 15 fixiert wird. Bei dieser abgewandelten Ausgestaltung ist die Sensorgeschwindigkeit vS dann betragsmäßig gleich der Geschwindigkeit vK der Aufzugskabine 9.

Im Folgenden wird weiterhin der Fall des ersten Ausführungsbeispiels betrachtet, in dem der in Formel (1) angegebene Zusammenhang zwischen der Sensorgeschwindigkeit vS und der Geschwindigkeit vK der Aufzugskabine 9 besteht.

Fig. 2 zeigt einen schematischen Schnitt durch die in Fig. 1 dargestellte Überwachungsvorrichtung 2 des ersten Ausführungsbeispiels der Erfindung. Die Überwachungsvorrichtung 2 weist ein Gehäuse 20 auf, das mit dem Träger 10 verbunden ist. In dem Gehäuse 20 ist eine Achse 21 drehbar gelagert. Hierdurch wird eine Rotation der Achse 21 um eine Drehachse 22 ermöglicht. Die Überwachungsvorrichtung 2 weist außerdem ein Treibrad 23 mit einer Rille 24 auf. In der Rille 24 ist das Betätigungsmittel 11 geführt. In Abhängigkeit von der Geschwindigkeit vS rotiert dadurch das Treibrad 23. Zwischen dem Treibrad 23 und der Achse 21 ist ein Lager 25 vorgesehen. Ferner ist zwischen dem Treibrad 23 und der Achse 21 ein Getriebe 26 vorgesehen, über das das Treibrad 23 die Achse 21 antreibt. Somit rotiert das Treibrad 23 bei einer Bewegung der Aufzugskabine 9, wodurch auch die Achse 21 rotiert.

Auf der Achse 21 ist eine Schiebebuchse 27 angeordnet, die entlang der Drehachse 22 verschiebbar ist. Die Schiebebuchse 27 wird von der Federkraft eines Federelements 28 in einer Richtung 29 beaufschlagt. Ferner ist ein Geschwindigkeitsrad 30 vorgesehen. Das Geschwindigkeitsrad 30 ist über ein Lager 31 auf der Schiebebuchse 27 gelagert. Hierbei wird die Federkraft des Federelements 28 von der Schiebebuchse 27 über das Lager 31 an einer Schulter 32 des Geschwindigkeitsrades 30 auf das Geschwindigkeitsrad 30 übertragen. Somit wird das Geschwindigkeitsrad 30 in der Richtung 29 von dem Federelement 28 beaufschlagt.

Die Achse 21 weist eine Schulter 33 auf. An der Schulter 33 ist eine Reibfläche 34 ausgestaltet. An einer der Reibfläche 34 zugewandten Seite 35 des Geschwindigkeitsrades 30 ist ferner eine Reibfläche 36 des Geschwindigkeitsrades 30 ausgestaltet. Die Reibfläche 34 der Achse 21 und die Reibfläche 36 des Geschwindigkeitsrades 30 sind hierbei Bestandteile einer Kupplung 40 einer Koppeleinrichtung 41 der Überwachungsvorrichtung 2.

In der in der Fig. 2 dargestellten Ausgangsstellung wirken die Reibflächen 34, 36 so zusammen, dass ein Kraftschluss beziehungsweise Reibschluss zwischen dem Geschwindigkeitsrad 30 und der Achse 21 besteht. Somit ist die Kupplung 40 geschlossen. Die hierfür erforderliche Andruckkraft kann durch die Wahl des Federelements 28 eingestellt werden. Bei geschlossener Kupplung 40 rotiert somit das Geschwindigkeitsrad 30 zusammen mit der Achse 21.

Ferner ist zwischen dem Geschwindigkeitsrad 30 und dem Gehäuse 20 ein Gleitlager 42 vorgesehen. Dadurch ist das Geschwindigkeitsrad 30 entlang der Drehachse 22 beziehungsweise in und entgegen der Richtung 29 geführt und zuverlässig bezüglich der Drehachse 22 ausgerichtet. Das Geschwindigkeitsrad 30 kann so in axialer Richtung zum Treibrad zu- oder weggestellt werden.

Die Koppeleinrichtung 41 weist ferner einen Elektromagneten 43 mit einer Magnetspule 44 auf. Zwischen dem Elektromagneten 43 und dem Geschwindigkeitsrad 30 ist in der dargestellten Ausgangsstellung ein Luftspalt 45 vorgesehen. Wenn die Magnetspule 44 bestromt wird, dann zieht der Elektromagnet 43 das Geschwindigkeitsrad 30 entgegen der Richtung 29 an. Der Elektromagnet 43 wirkt somit entgegen der Federkraft des Federelements 28. Der Elektromagnet 43 ist so ausgelegt, dass die Federkraft des Federelements 28 überwunden wird, wodurch die Kupplung 40 zwischen der Reibfläche 36 des Geschwindigkeitsrades 30 und der Reibfläche 34 der Achse 21 geöffnet wird.

Je nach Anwendungsfall und Auslegung der Überwachungsvorrichtung 2 kann bei einer Bestromung der Magnetspule 44 auch eine lösbare Verbindung, die kraft- und/oder formschlüssig ist, zwischen einer Stirnseite 46 des Geschwindigkeitsrades 30 und einer Seitenfläche 47 des Elektromagneten 43 zustande kommen. Durch solch eine Verbindung wird ein Stillstand des Geschwindigkeitsrades 30 relativ zu dem Gehäuse 20 erzwungen. Beispielsweise kann zwischen der Stirnseite 46 und der Seitenfläche 47 durch Verrasten eine formschlüssige Verbindung ermöglicht werden, die beispielsweise durch eine Kleinverzahnung ermöglicht ist.

Ein möglicher Anwendungsfall besteht darin, dass die Kupplung 40 bei einem Stillstand und gegebenenfalls auch bei einer langsamen Fahrt, insbesondere einer Positionierungsfahrt, der Aufzugskabine 9 geschlossen ist, während bei einer Normalfahrt die Kupplung 40 geöffnet ist. Im Stillstand kann dann die Kupplung 40 geöffnet werden, so dass die Relativgeschwindigkeit zwischen dem Geschwindigkeitsrad 30 und dem Elektromagneten 43, der mit dem Gehäuse 20 verbunden ist, verschwindet oder nur sehr gering ist. Unter der Relativgeschwindigkeit zwischen dem Geschwindigkeitsrad 30 und dem Gehäuse 20 ist hierbei eine Winkelgeschwindigkeit zu verstehen. Somit kann bei diesem Anwendungsfall die formschlüssige Verbindung hergestellt werden. Um die Bauteilbeanspruchung zu verringern, was insbesondere bei höheren Relativgeschwindigkeiten sinnvoll ist, kann zwischen der Stirnseite 46 und der Seitenfläche 47 auch eine reine kraftschlüssige Verbindung über Reibflächen oder dergleichen realisiert werden. Somit kann beispielsweise aus einer Positionierungsfahrt direkt in eine Normalfahrt geschaltet werden.

Wenn der Elektromagnet 43 aktiv ist, dann ist die Kupplung 40 geöffnet und das Geschwindigkeitsrad 30 steht relativ zu dem Gehäuse 20 still. Dadurch ist die Überwachungsvorrichtung 2 deaktiviert. Hierbei rotiert allerdings die Achse 21 in einer festen Übersetzung i zu dem Treibrad 23. Die Übersetzung i ist durch das Getriebe 26 vorgegeben. Über einen geeigneten Sensor, insbesondere einen Drehwinkelsensor, kann dann auch bei einer Normalfahrt die Geschwindigkeit der Aufzugskabine 9 mit entsprechend hoher Genauigkeit erfasst werden.

Bei geschlossener Kupplung 40 rotiert das Geschwindigkeitsrad 30 mit der Achse 21. Die Winkelgeschwindigkeit ω₁ des Treibrads 23 ergibt sich aus der Sensorgeschwindigkeit vS und dem Radius R des Treibrads 23, auf dem das Treibrad 23 von dem Betätigungsmittel 11 angetrieben ist. Der Radius R ergibt sich in diesem Ausführungsbeispiel bezüglich der Lauffläche in der Rille 24. Für die Winkelgeschwindigkeit ω₁ des Treibrads 23 ergibt sich somit der in $w 1 = \frac{vS}{R}$ angegebene Zusammenhang. Da die Sensorgeschwindigkeit vS in diesem Ausführungsbeispiel dem in Formel (1) angegebenen Zusammenhang genügt, ergibt sich für die Winkelgeschwindigkeit ω₁ des Treibrads 23 der in $w 1 = \frac{2 ∗ vK}{R}$ angegebene Zusammenhang.

Bei geschlossener Kupplung 40 ergibt sich zwischen der Winkelgeschwindigkeit ω₂ des Geschwindigkeitsrads 30 und der Winkelgeschwindigkeit ω₁ des Treibrads 23 der in $w 2 = i ∗ w 1 = i ∗ \frac{2 ∗ vK}{R}$ angegebene Zusammenhang. Hierbei ist in der Formel (4) auch der Zusammenhang der Winkelgeschwindigkeit ω2 des Geschwindigkeitsrades 30 mit der Geschwindigkeit vK der Aufzugskabine 9 angegeben, was sich aus dem in Formel (3) angegebenen Zusammenhang ergibt.

Fig. 3 zeigt die Überwachungsvorrichtung 2 in einer schematischen Darstellung zur Erläuterung der Funktionsweise möglicher Ausgestaltungen der Erfindung. Das Geschwindigkeitsrad 30 weist als Rollkörperaufnahmen 48, 49, 50, 51 ausgestaltete Mitnahmekörperaufnahmen 48 bis 51 auf. In den Rollkörperaufnahmen 48 bis 51 des Geschwindigkeitsrades 30 sind als Rollkörper 52,53, 54, 55 ausgestaltete Mitnahmekörper 52 bis 55 angeordnet. Die Rollkörper 52 bis 55 sind hierbei auf einem Radius r des Geschwindigkeitsrades 30 in den Rollkörperaufnahmen 48 bis 51 angeordnet. Im Bezugssystem der Überwachungsvorrichtung 2 bewegen sich die Rollkörper 52 bis 55 im Betrieb entlang einer Bewegungsbahn 56. Hierbei bewegen sich die Rollkörper 52 bis 55 mit der Winkelgeschwindigkeit ω2 des Geschwindigkeitsrades 30 entlang der Bewegungsbahn 56. Dabei steht die Winkelgeschwindigkeit ω2 gemäß der Formel (4) in Bezug zu der Winkelgeschwindigkeit ω1 des Treibrads 23 beziehungsweise der Geschwindigkeit vK der Aufzugskabine 9, wenn die Kupplung 40 der Koppeleinrichtung 41 geschlossen ist.

Die Überwachungsvorrichtung 2 weist außerdem eine Schaltscheibe 60 auf. An der Schaltscheibe 60 ist eine Schaltkurve 61 an einem Schaltkurventeil 62 vorgesehen. Ferner weist die Überwachungsvorrichtung 2 eine Schalteinrichtung 63 mit einem Schalter 64 auf.

Zur Erläuterung der Funktionsweise wird im Folgenden exemplarisch der Rollkörper 52 mit der Masse m betrachtet, wenn sich das Geschwindigkeitsrad 30 mit der Winkelgeschwindigkeit ω2 dreht. Im Zeitablauf gilt diese Betrachtung entsprechend auch für die anderen Rollkörper 53, 54, 55.

Solang sich der Rollkörper 52 auf der Bewegungsbahn 56 befindet, wirkt auf ihn einerseits die Zentrifugalkraft FZ und andererseits die Gewichtskraft FG. Die Geschwindigkeitsbegrenzung durch die Überwachungsvorrichtung 2 wird dann aktiv, wenn der Rollkörper 52 in eine offene Ausnehmung 65 der Schaltscheibe 60 gelangt und in der Folge an einem Mitnahmeanschlag 66 anschlägt. Die offene Ausnehmung 65 ist in der dargestellten Ausgangssituation nach unten geöffnet. Die Bedingung für die Geschwindigkeitsbegrenzung ist daher, dass die Zentrifugalkraft FZ größer wird als die Gewichtskraft FG, wie es durch die $FZ > FG$ angegeben ist. Somit beschreibt die Formel (5) die Auslösebedingung für die Überwachungsvorrichtung 2, wenn diese als Geschwindigkeitssensor 2 arbeitet.

Die Zentrifugalkraft FZ hängt von der Winkelgeschwindigkeit ω2 des Geschwindigkeitsrades 30, dem Radius r des Geschwindigkeitsrades 30 und der Masse m des Rollkörpers 52 ab, wie es durch die $FZ = w {2}^{2} ∗ r ∗ m$ angegeben ist.

Die Gewichtskraft FG hängt von der Masse m des Rollkörpers 52 und der Erdbeschleunigung g ab, wie es durch die $FG = m ∗ g$ angegeben ist.

Durch Einsetzen der Zentrifugalkraft FZ gemäß Formel (6) und der Gewichtskraft FG gemäß Formel (7) in die Ungleichung gemäß Formel (5) ergibt sich, dass die Auslösebedingung für die Geschwindigkeitsbegrenzung unabhängig von der Masse m des Rollkörpers 52 ist. Unter Berücksichtigung des in Formel (4) angegebenen Zusammenhangs ergibt sich als Auslösebedingung in Bezug auf die Geschwindigkeit vK der Aufzugskabine 9 die in $vK > \frac{R}{2 ∗ i} ∗ \sqrt{\frac{g}{r}} = vG$ angegebene Ungleichung. Die auf der rechten Seite der in Formel (8) angegebene Ungleichung bestimmte Größe kann als Grenzgeschwindigkeit vG definiert werden. Überschreitet die Geschwindigkeit vK der Aufzugskabine 9 diese Grenzgeschwindigkeit vG, dann ist die Bedingung gemäß Formel (5) erfüllt, so dass der Rollkörper 52 in die nach unten offene Ausnehmung 65 rollt. Dann verlässt der Rollkörper 52 die Bewegungsbahn 56, die den Radius r hat.

Wenn der Rollkörper 52 in die Ausnehmung 65 gelangt, dann schlägt der Rollkörper 52 an dem Mitnahmeanschlag 66 an. Dadurch nimmt das Geschwindigkeitsrad 30 die Schaltscheibe 60 mit. Somit dreht sich die Schaltscheibe 60 in Richtung der Winkelgeschwindigkeit ω1. Nach Durchlaufen eines vorgegebenen Drehwinkels 67 betätigt die Schaltkurve 61 beziehungsweise das Schaltkurventeil 62 den Schalter 64 der Schalteinrichtung 63. Durch die Betätigung des Schalters 64 wird eine vorgegebene Maßnahme, insbesondere eine Bremsung, eingeleitet.

Somit kann die Grenzgeschwindigkeit vG für die Aufzugskabine 9 gemäß Formel (8) vorgegeben werden. Die vorgegebene Grenzgeschwindigkeit vG kann durch die Übersetzung i des Getriebes 26, den Radius R des Treibrads 23, auf dem das Treibrad 23 angetrieben wird, und den Radius r des Geschwindigkeitsrades 30, auf dem die Rollkörper 52 bis 55 in den Rollkörperaufnahmen 58 bis 51 angeordnet sind, vorgegeben werden. Die Vorgabe der Grenzgeschwindigkeit vG ist somit geometrisch vorgegeben. Somit ist eine robuste Erfassung realisierbar, die ohne eine sichere Elektronik, die aufwändig ist, auskommt.

Die Schaltscheibe 60 ist in diesem Ausführungsbeispiel auf geeignete Weise an dem Gehäuse 20 gelagert.

Somit kann eine Sensoreinrichtung 70 realisiert werden. Die Sensoreinrichtung 70 kann hierbei als Geschwindigkeitssensor 70b ausgestaltet sein. Dann weist die Sensoreinrichtung 70 das Geschwindigkeitsrad 30, die Rollkörper 52 bis 55 und die Schaltscheibe 60 auf. Die Sensoreinrichtung 70 betätigt die Schalteinrichtung 63, wenn die Geschwindigkeit vK der Aufzugskabine 9 die vorgegebene Grenzgeschwindigkeit vG überschreitet und die Sensoreinrichtung 70 mittels der Koppeleinrichtung 41 über das Getriebe 26 mit dem Treibrad 23 gekoppelt ist. Hierfür kann die Sensoreinrichtung 70 die drehbare Schaltscheibe 60 aufweisen, wobei die Schalteinrichtung 63 bei einem Verdrehen der Schaltscheibe 60 von der Schaltkurve 61 der Schaltscheibe 60 betätigbar ist. Die Betätigung der Schalteinrichtung 63 kann bei einer abgewandelten Ausgestaltung allerdings auch auf andere Weise erfolgen. Ferner rotiert das Geschwindigkeitsrad 30 in der bestimmten Übersetzung i mit dem Treibrad 23, wenn die Sensoreinrichtung 70 mittels der Koppeleinrichtung 41 mit dem Treibrad 23 gekoppelt ist. Das Geschwindigkeitsrad 30 nimmt dann die Schaltscheibe 60 mittels eines der Rollkörper 52 bis 55 mit, wenn die Geschwindigkeit vK der Aufzugskabine 9 die vorgegebene Grenzgeschwindigkeit vG überschreitet und das Geschwindigkeitsrad 30 aufgrund der Kopplung mit dem Treibrad 23 in der bestimmten Übersetzung i mit dem Treibrad 23 rotiert.

Bei einer abgewandelten Ausgestaltung kann die Sensoreinrichtung 70 durch die Koppeleinrichtung 41 auch mit einer Übersetzung von 1 : 1 mit dem Treibrad 23 gekoppelt werden.

Fig. 4 zeigt ein Diagramm zur Erläuterung der Funktionsweise einer möglichen Ausgestaltung der Erfindung. An der Abszisse des Diagramms ist die Geschwindigkeit vK der Aufzugskabine 9 angetragen. An der Ordinate sind die Zentrifugalkraft FZ und die Gewichtskraft FG, die auf den Rollkörper 52 mit der Masse m einwirken, dargestellt. Ferner ist an der Ordinate ein Sensorsignal S angetragen, das einen Hub des Rollkörpers 52 aus seiner Rollkörperaufnahme 58 in die Ausnehmung 65 der Schaltscheibe 60 in Folge der Zentrifugalkraft FZ beschreibt. Die in dem Diagramm der Fig. 4 angetragenen Werte sind hierbei jeweils Momentaufnahmen, wenn sich der Rollkörper 52 bei seiner Bewegung am obersten Punkt der Bewegungsbahn 56 befindet, wie es in der Fig. 3 dargestellt ist.

Bei Geschwindigkeiten vK der Aufzugskabine 9, die deutlich unter der gemäß Formel (8) definierten Grenzgeschwindigkeit vG liegen, befindet sich der Rollkörper 52 auf dem Radius r der Bewegungsbahn 56, wobei kein Hub des Rollkörpers 52 auftritt. Somit verschwindet das Sensorsignal S. Dies liegt daran, dass die Zentrifugalkraft FZ für solche Geschwindigkeiten kleiner als die konstante Gewichtskraft FG ist.

Im Bereich der Grenzgeschwindigkeit vG kommt es zu einer Auslösung, bei der der Rollkörper 52 in die nach unten offene Ausnehmung 65 rollt. Hierbei überwiegt die Zentrifugalkraft FZ die Gewichtskraft FG, wenn die Geschwindigkeit vK der Aufzugskabine 9 die Grenzgeschwindigkeit vG überschreitet. Somit wirkt das Sensorsignal S im Bereich der Grenzgeschwindigkeit vG als Triggersignal zur Auslösung der Schalteinrichtung 63. Zumindest theoretisch kann das Diagramm auch für Geschwindigkeiten vK nach rechts fortgesetzt werden, die deutlich größer als die Grenzgeschwindigkeit vG sind. In der Praxis wird jedoch ein weiterer Anstieg durch das Auslösen der Schalteinrichtung 63 verhindert. Insbesondere kann durch Erhöhen der Anzahl der Rollkörper 52 bis 55, die gleichmäßig über den Umfang verteilt in den Rollkörperaufnahmen 48 bis 51 des Geschwindigkeitsrades 30 angeordnet sind, die Auslösezeit reduziert werden. Damit ist auch der in der Praxis mögliche Anstieg der Geschwindigkeit vK der Aufzugskabine 9 begrenzt.

Speziell bei einer Unterscheidung zwischen einer Normalfahrt und einer Positionierungsfahrt, bei der die Geschwindigkeitsbegrenzung aktiv sein soll, kann die Grenzgeschwindigkeit vG kleiner als die normale Fahrtgeschwindigkeit gewählt werden. Bei einer Normalfahrt wird durch Öffnen der Kupplung 40 die Sensoreinrichtung 70 deaktiviert, so dass höhere Geschwindigkeiten vK der Aufzugskabine 9 als die Grenzgeschwindigkeit vG möglich sind, ohne dass eine Begrenzung erfolgt. Für eine Positionierungsfahrt oder im Stillstand wird die Sensoreinrichtung 70 durch ein Schließen der Kupplung 40 aktiviert. Dann überwacht die Überwachungsvorrichtung 2, ob die Geschwindigkeit vK der Aufzugskabine 9 kleiner als die Grenzgeschwindigkeit vG ist.

Fig. 5 zeigt einen schematischen Schnitt durch die in Fig. 1 dargestellte Überwachungsvorrichtung 2 entsprechend einem zweiten Ausführungsbeispiel der Erfindung. In diesem Ausführungsbeispiel wirkt die Überwachungsvorrichtung 2 alleine als Wegbegrenzung. Die Achse 21 kann in dieser Ausgestaltung fest im Gehäuse 20 gelagert sein. Das Federelement 28 beaufschlagt die Schaltscheibe 60 über ein Element 75 mit der Federkraft. Ferner ist zwischen der Schaltscheibe 60 und dem Elektromagneten 43 mit der Magnetspule 44 eine Führungsbuchse 76 vorgesehen. In der in der Fig. 5 dargestellten Ausgangsstellung sind zwischen dem Elektromagneten 43 mit der Magnetspule 44 und der Schaltscheibe 60 Luftspalte 77, 78 vorgesehen, die eine Bewegung der Schaltscheibe 60 entgegen der Richtung 29 ermöglichen. Wenn die Magnetspule 44 des Elektromagneten 43 bestromt wird, dann schließen sich die Luftspalte 77, 78 zumindest teilweise, wobei die Schaltscheibe 60 entgegen der Federkraft des Federelements 28 verstellt wird.

Die Schaltscheibe 60 weist an ihrer Stirnseite 79 eine Reibfläche 80 auf. Ferner weist das auf der Achse 21 drehbar gelagerte Treibrad 23 eine Reibfläche 81 auf, die der Stirnseite 79 der Schaltscheibe 60 zugewandt ist und mit der Reibfläche 80 der Schaltscheibe 60 zusammen wirkt. Die Reibfläche 80 der Schaltscheibe 60 und die Reibfläche 81 des Treibrads 23 sind Bestandteile der Kupplung 40 der Koppeleinrichtung 41.

In der in der Fig. 5 dargestellten Ausgangsstellung liegen die Reibflächen 80, 81 aneinander an, so dass die Kupplung 40 geschlossen ist. Hierbei wird die Kupplung 40 von der Federkraft des Federelements 28 beaufschlagt. Eine Rotation des Treibrads 23 wirkt sich somit direkt in einer gleich großen Rotation der Schaltscheibe 60 aus. Somit kann in einer entsprechenden Abwandlung beispielsweise ein Drehwinkel 67 vorgegeben sein, wie es anhand der Fig. 3 veranschaulicht ist. Der vorgegebene Drehwinkel 67 stellt dann die Grenze für eine Drehung des Treibrads 23 dar. Hierbei kann in Bezug auf die beiden möglichen Drehrichtungen jeweils der gleiche Drehwinkel 67 vorgegeben sein.

Diese Sensoreinrichtung 70 dient dann als Wegsensor 70a, der eine Bewegung der Aufzugskabine 9 wegmäßig begrenzt. Die Wegbegrenzung kann hierbei durch den Radius R des Treibrads 23 und den Drehwinkel 67 vorgegeben werden.

Wenn die Magnetspule 44 des Elektromagneten 43 bestromt wird, dann wird die Kupplung 40 geöffnet. Hierbei kann zwischen einer Stirnseite 82 der Schaltscheibe 60 und der Seitenfläche 47 des Elektromagneten 43 ein Kraft- und/oder Formschluss bei geöffneter Kupplung 40 vorgegeben sein. Dies kann beispielsweise durch Reibflächen an der Stirnseite 82 und an der Seitenfläche 47 realisiert werden. Im geöffneten Zustand der Kupplung 40 steht somit die Schaltscheibe 60 auch bei rotierendem Treibrad 23 still. Alternativ ist die Schaltscheibe 60 derart ausgeführt, dass eine Gewichtskraft oder eine Feder die Schaltscheibe 60 in eine neutrale Lage stellt. Somit befindet sich die Schaltscheibe 60 bei geöffneter Kupplung 40 immer in einer vorbestimmten neutralen Lage. Dadurch kann eine Normalfahrt durchgeführt werden. Bei einem anschließenden Stillstand oder einer Positionierungsfahrt der Aufzugskabine 9 ist dann die Wegbegrenzung durch die Sensoreinrichtung 70 aktiv, wenn die Bestromung der Magnetspule 44 endet und somit die Kupplung 40 geschlossen ist.

Somit ist die Sensoreinrichtung 70 in diesem Ausführungsbeispiel alleine als Wegsensor 70a ausgestaltet, wobei die Sensoreinrichtung 70 nach einem vorgegebenen Fahrweg der Aufzugskabine 9 die Schalteinrichtung 63 betätigt, wenn die Sensoreinrichtung 70 mittels der Koppeleinrichtung 41 mit dem Treibrad 23 gekoppelt ist. Hierbei weist die Sensoreinrichtung 70 die drehbare Schaltscheibe 60 auf, wobei die Schalteinrichtung 63 bei einem Verdrehen der Schaltscheibe 60 von dieser betätigt wird und wobei die Schaltscheibe 60 in diesem Ausführungsbeispiel in einer bestimmten Übersetzung von 1 : 1 mit dem Treibrad 23 rotiert, wenn die Sensoreinrichtung 70 mittels der Koppeleinrichtung 41 mit dem Treibrad 23 gekoppelt ist.

Fig. 6 zeigt einen schematischen Schnitt durch die in Fig. 1 dargestellte Überwachungsvorrichtung 2 entsprechend einem dritten bevorzugten Ausführungsbeispiel der Erfindung. In diesem Ausführungsbeispiel ist das Geschwindigkeitsrad 30 drehfest mit der Achse 21 verbunden. Hierbei ist eine ein- oder mehrteilige Ausgestaltung möglich. Über die in den Rollkörperaufnahmen 48 bis 51 angeordneten Rollkörper 52 bis 55 kann hierbei eine Geschwindigkeitsbegrenzung realisiert werden, wie es in entsprechender Weise anhand der Fig. 3 beschrieben ist. Diese Geschwindigkeitsbegrenzung ist allerdings aufgrund der festen Verbindung des Geschwindigkeitsrades 30 mit dem Treibrad 23 in diesem Ausführungsbeispiel zur Begrenzung der Geschwindigkeit vK der Aufzugskabine 9 in allen Betriebszuständen, im Besonderen auch bei einer Normalfahrt vorgesehen. Wenn die Grenzgeschwindigkeit vG von der Geschwindigkeit vK der Aufzugskabine 9 überschritten wird, dann nimmt das Geschwindigkeitsrad 30 mittels eines der Rollkörper 52 bis 55 die Schaltscheibe 60 mit, wodurch der Schalter 64 der Schalteinheit 63 betätigt wird.

Bei einem Stillstand der Aufzugskabine 9 wird die Kupplung zwischen der Reibfläche 80 der Schaltscheibe 60 und der Reibfläche 81 des Treibrads 23 geschlossen, sodass die Schaltscheibe 60 nun mit dem Treibrad 23 gekoppelt ist. Dann ergibt sich eine entsprechende Funktionsweise der Sensoreinrichtung 70, wie sie anhand der Fig. 5 beschrieben ist. Die Sensoreinrichtung 70 dient in dem anhand der Fig. 6 beschriebenen Ausführungsbeispiel als Wegsensor.

Somit können wesentliche Komponenten, die zur Überwachung der Geschwindigkeit vK der Aufzugskabine 9 im Normalbetrieb dienen, für die als Wegsensor 70 ausgestaltete Sensoreinrichtung 70 genutzt werden. Für die Normalfahrt wird die Sensoreinrichtung 70 hierbei deaktiviert, indem die Kupplung 40 geöffnet wird. Dies erfolgt durch Bestromen der Magnetspule 44. Diese Ausführung ist besonders zur Nachrüstung in einer bestehenden Aufzugsanlage geeignet. Die dauernde Überwachung der Grenzgeschwindigkeit vG kann zur Überwachung einer Geschwindigkeit in Aufwärtsrichtung benutzt werden und mittels des zuschaltbaren Wegsensors 70a kann ein unkontrolliertes Wegfahren der Aufzugskabine aus einem Stockwerk überwacht und verhindert werden.

Bei einer abgewandelten Ausgestaltung ist es ferner möglich, dass eine als Wegsensor 70a ausgestaltete Sensoreinrichtung 70 bei geschlossener Kupplung 40 über ein geeignetes Getriebe 26 mit dem Treibrad 23 gekoppelt ist. Dann kann über die Übersetzung i des Getriebes 26 ein Faktor i zur Wegbegrenzung berücksichtigt werden.

Wenn der vorgegebene Drehwinkel 67 gleich α ist, dann kann die Grenzstrecke sG entsprechend der $sK > \frac{R ∗ α}{2 ∗ i} = sG$ definiert werden. Hierbei wird der Winkel α in Radiant eingesetzt. Wenn der Winkel α in Grad eingesetzt wird, dann ist zu berücksichtigen, dass definitionsgemäß 1° gleich 2π/360 ist. Der Divisor 2 in Formel (9) berücksichtigt, dass entsprechend der Formel (1) der laufende Teil 18 des Betätigungsmittels 11 die doppelte Wegstrecke wie die Aufzugskabine 9 zurücklegt. Der Divisor i berücksichtigt die Übersetzung i eines möglichen Getriebes 26.

Die Auslösebedingung für die Schalteinrichtung 63 ergibt sich durch die in der Formel (9) angegebene Ungleichung. Wenn die Fahrstrecke sK der Aufzugskabine 9 die Grenzstrecke sG überschreitet, dann wird der Schalter 64 betätigt. Dadurch wird eine entsprechende Maßnahme, insbesondere eine Bremsung, eingeleitet.

Somit kann durch die Grenzstrecke sG ein Fahrweg sK für die Aufzugskabine 9 vorgegeben werden, wobei die Sensoreinrichtung 70 nach dem vorgegebenen Fahrweg sK der Aufzugskabine 9 die Schalteinrichtung 63 betätigt, wenn die Sensoreinrichtung 70 mittels der Koppeleinrichtung 41 mit dem Treibrad 23 gekoppelt ist.

Die Überwachungseinrichtung 2 kann in vorteilhafter Weise eine Steuereinrichtung 90 aufweisen, die bei einer Normalfahrt der Aufzugskabine 9 den Elektromagneten 43 beziehungsweise die Magnetspule 44 des Elektromagneten 43 bestromt. Hierdurch kann die Sensoreinrichtung 70 während der Normalfahrt deaktiviert werden. Wenn die Sensoreinrichtung 70 als Geschwindigkeitssensor 70b ausgestaltet ist, dann ist die Grenzgeschwindigkeit vG kleiner als die Fahrgeschwindigkeit vK der Aufzugskabine 9 während der Normalfahrt vorgegeben. Durch das Abkoppeln der Sensoreinrichtung 70 von dem Treibrad 23 wird dann eine Auslösung verhindert. Wenn die Sensoreinrichtung 70 hingegen als Wegsensor 70a ausgestaltet ist, dann kann für die Normalfahrt der Aufzugskabine 9 die Wegbegrenzung in entsprechender Weise aufgehoben werden.

Eine vorteilhafte Anwendung besteht darin, dass die Sensoreinrichtung 70 als Geschwindigkeitssensor 70b ausgestaltet ist. Bei einem Stillstand der Aufzugskabine 9 und/oder einer besonderen Positionierungsfahrt der Aufzugskabine 9 ist die Kupplung 40 geschlossen. Somit kann ausgehend von einem Stillstand der Aufzugskabine 9 bei einer möglichen Bewegung eine Geschwindigkeitsbegrenzung realisiert werden. Dies kann zusätzlich oder alternativ zu einer Wegbegrenzung erfolgen. Im Unterschied zu einer reinen Wegbegrenzung besteht hierbei der Vorteil, dass gerade bei großen Beschleunigungen der Aufzugskabine 9, wie sie beispielsweise bei einer Überladung der Aufzugskabine 9 auftreten können, frühzeitig geeignete Maßnahmen eingeleitet werden können. Hierdurch kann die Geschwindigkeit vK der Aufzugskabine 9 während eines geplanten Stillstands beziehungsweise bei einer besonderen Positionierungsfahrt stärker begrenzt werden, als es mit einer reinen Wegbegrenzung in der Praxis möglich ist.

Hierbei kann speziell bei einer besonderen Positionierungsfahrt eine geringe Geschwindigkeit vK der Aufzugskabine 9 während einer Kriechfahrt ermöglicht werden. Eine reine Wegbegrenzung kann für solche Zwecke unpraktikabel und auch nicht ausreichend sein. Beispielsweise kann die Positionierung der Aufzugskabine 9 in der Größenordnung eines Meters liegen. Eine reine Wegbegrenzung würde dann beim Auftreten eines Fehlers bereits sehr große Geschwindigkeiten vK der Aufzugskabine 9 im Moment der Auslösung durch die Wegbegrenzung ermöglichen. Durch die Geschwindigkeitsbegrenzung kann während solch einer Kriechfahrt laufend die Geschwindigkeit vK der Aufzugskabine 9 überwacht werden. Hierbei kann die Grenzgeschwindigkeit vG gemäß der Formel (8) beispielsweise auf einen Wert zwischen 0,1 m/s bis etwa 0,3 m/s eingestellt werden. Die Aufzugskabine 9 kann dann über einen Fahrweg von beispielsweise 50 cm auf ein Niveau einer Ladefläche eines Lastkraftwagens gefahren werden. Wenn hierbei ein Fehler auftritt, dann kann frühzeitig eine geeignete Maßnahme, insbesondere eine Bremsung, eingeleitet werden. Beispielsweise kann in die positionierte Aufzugskabine 9 mit Hilfe eines Hubwagens eine Palette mit einer Last gefahren werden. Wenn hierdurch die Aufzugskabine 9 überladen wird, dann kann eine hohe Beschleunigung der Aufzugskabine 9 auftreten. Dies bedeutet, dass bereits nach einer kurzen Wegstrecke die vorgegebene Grenzgeschwindigkeit vG überschritten wird. Somit kann bei solch einer Überladung der Aufzugskabine 9 frühzeitig eine Bremsung eingeleitet werden.

Es ist anzumerken, dass anhand der Ausführungsbeispiele insbesondere Maßnahmen zur Erkennung eines Fehlers bei einer Aufwärtsbewegung der Aufzugskabine 9 beschrieben sind. In entsprechender Weise kann die Überwachungsvorrichtung 2 auch zur Geschwindigkeitsüberwachung und/oder Wegbegrenzung in Bezug auf eine Abwärtsbewegung der Aufzugskabine 9 ausgestaltet sein. Ferner kann auch eine Ausgestaltung zur richtungsunabhängigen Weg- und/oder Geschwindigkeitsbegrenzung realisiert werden. Beispielsweise können mehrere Geschwindigkeitsräder 30 mit unterschiedlicher Geometrie gekoppelt werden, sodass unterschiedliche Fahrgeschwindigkeiten wahlweise überwacht werden können. Ferner erlaubt die in Fig. 3 dargestellte Schaltscheibe 60 in beiden Drehrichtungen eine Betätigung des Schalters 64 der Schalteinrichtung 63.

Die Erfindung ist nicht auf die beschriebenen Ausführungsbeispiele beschränkt.

## Patentansprüche

1. Überwachungsvorrichtung (2) für eine Aufzugskabine (9) mit einer Sensoreinrichtung (70) und einer Schalteinrichtung (63), wobei die Schalteinrichtung (63) von der Sensoreinrichtung (70) betätigbar ist, wobei ein Treibrad (23), das bei einer Bewegung der Aufzugskabine (9) rotiert, und eine Koppeleinrichtung (41) vorgesehen sind, wobei die Sensoreinrichtung (70) mittels der Koppeleinrichtung (41) zumindest mittelbar mit dem Treibrad (23) koppelbar ist, wobei die Sensoreinrichtung (70) als Wegsensor (70a) ausgestaltet ist, und wobei die Sensoreinrichtung (70) nach einem vorgegebenen Fahrweg (sG) der Aufzugskabine (9) die Schalteinrichtung (63) betätigt, wenn die Sensoreinrichtung (70) mittels der Koppeleinrichtung (41) zumindest mittelbar mit dem Treibrad (23) gekoppelt ist, **dadurch gekennzeichnet, dass** die Sensoreinrichtung (70) mittels der Koppeleinrichtung (41) axial zum Treibrad zu- und wegstellbar ist und mittels der axialen Zustellbewegung zumindest mittelbar mit dem Treibrad (23) koppelbar ist.

2. Überwachungseinrichtung nach Anspruch 1, **dadurch gekennzeichnet, dass**
- die Sensoreinrichtung (70) eine drehbare Schaltscheibe (60) aufweist,
- die Schalteinrichtung (63) bei einem Verdrehen der Schaltscheibe (60) zumindest mittelbar von der Schaltscheibe (60) betätigbar ist, und
- die Schaltscheibe (60) in einer bestimmten Übersetzung (i) mit dem Treibrad (23) rotiert, wenn die Sensoreinrichtung (70) mittels der Koppeleinrichtung (41) zumindest mittelbar mit dem Treibrad (23) gekoppelt ist.

3. Überwachungsvorrichtung nach einem der Ansprüche 1 oder 2, **dadurch gekennzeichnet, dass**
- ein Getriebe (26) mit einer bestimmten Übersetzung (i) vorgesehen ist und dass die Sensoreinrichtung (70) durch die Koppeleinrichtung (41) mittels des Getriebes (26) mit dem Treibrad (23) koppelbar ist, oder
- die Sensoreinrichtung (70) durch die Koppeleinrichtung (41) mit einer Übersetzung von 1 : 1 mit dem Treibrad (23) koppelbar ist.

4. Überwachungsvorrichtung nach einem der Ansprüche 1 bis 3, **dadurch gekennzeichnet, dass**
- eine Federkraft der Koppeleinrichtung (41) die Kupplung (40) zwischen der Sensoreinrichtung (70) und dem Treibrad (23) schließt, und
- ein Elektromagnet (43) der Koppeleinrichtung (41) im bestromten Zustand die Kupplung (40) zwischen der Sensoreinrichtung (70) und dem Treibrad (23) entgegen der Federkraft öffnet.

5. Überwachungsvorrichtung nach Anspruch 4, **dadurch gekennzeichnet, dass**
- eine Steuereinrichtung (90) vorgesehen ist, und
- die Steuereinrichtung (90) bei einer Normalfahrt den Elektromagneten (43) bestromt.

6. Überwachungsvorrichtung (2) für eine Aufzugskabine (9) mit einer Sensoreinrichtung (70) und einer Schalteinrichtung (63), wobei die Schalteinrichtung (63) von der Sensoreinrichtung (70) betätigbar ist, wobei ein Treibrad (23), das bei einer Bewegung der Aufzugskabine (9) rotiert, und eine Koppeleinrichtung (41) vorgesehen sind und wobei die Sensoreinrichtung (70) mittels der Koppeleinrichtung (41) zumindest mittelbar mit dem Treibrad (23) koppelbar ist, und
wobei die Sensoreinrichtung (70) als Geschwindigkeitssensor (70b) ausgestaltet ist, wobei die Sensoreinrichtung (70) die Schalteinrichtung (63) betätigt, wenn eine Geschwindigkeit (vK) der Aufzugskabine (9) eine vorgegebene Grenzgeschwindigkeit (vG) überschreitet und die Sensoreinrichtung (70) mittels der Koppeleinrichtung (41) zumindest mittelbar mit dem Treibrad (23) gekoppelt ist, **dadurch gekennzeichnet, dass**
- die Sensoreinrichtung (70) eine drehbare Schaltscheibe (60) aufweist, die Schalteinrichtung (63) bei einem Verdrehen der Schaltscheibe (60) zumindest mittelbar von der Schaltscheibe (60) betätigbar ist,
- ein Geschwindigkeitsrad (30) vorgesehen ist, das in einer bestimmten Übersetzung (i) mit dem Treibrad (23) rotiert, wenn die Sensoreinrichtung (70) mittels der Koppeleinrichtung (41) mit dem Treibrad (23) gekoppelt ist, und
- das Geschwindigkeitsrad (30) die Schaltscheibe (60) zumindest mittelbar mitnimmt, wenn eine Geschwindigkeit (vK) der Aufzugskabine (9) eine vorgegebene Grenzgeschwindigkeit (vG) überschreitet und das Geschwindigkeitsrad (30) aufgrund der zumindest mittelbaren Kopplung mit dem Treibrad (23) in der bestimmten Übersetzung (i) mit dem Treibrad (23) rotiert.

7. Überwachungsvorrichtung nach Anspruch 6, **dadurch gekennzeichnet, dass** die vorgegebene Grenzgeschwindigkeit (vG) durch
- die bestimmte Übersetzung (i), in der das Geschwindigkeitsrad (30) mit dem Treibrad (23) rotiert,
- einen Radius (R) des Treibrads (23), auf dem das Treibrad (23) angetrieben ist, und
- einen Radius (r) des Geschwindigkeitsrades (30), auf dem zumindest ein Mitnahmekörper (52) in einer Mitnahmekörperaufnahme (48) des Geschwindigkeitsrades (30), mittels dem das Geschwindigkeitsrad (30) die Schaltscheibe (60) mitnimmt, wenn die Geschwindigkeit (vK) der Aufzugskabine (9) die vorgegebene Grenzgeschwindigkeit (vG) überschreitet und das Geschwindigkeitsrad (30) aufgrund der zumindest mittelbaren Kopplung mit dem Treibrad (23) in der bestimmten Übersetzung (i) mit dem Treibrad (23) rotiert, angeordnet ist,
vorgegeben ist.

8. Überwachungsvorrichtung nach einem der Ansprüche 6 oder 7, **dadurch gekennzeichnet, dass**
- das Treibrad (23) mit dem Geschwindigkeitssensor (70b) verbunden ist und der Geschwindigkeitssensor (70b) die Schalteinrichtung (63) betätigt, wenn eine Geschwindigkeit (vK) der Aufzugskabine (9) eine vorgegebene Grenzgeschwindigkeit (vG) überschreitet, und
- die Sensoreinrichtung (70), welche mittels der Koppeleinrichtung (41) zumindest mittelbar mit dem Treibrad (23) koppelbar ist, im Bedarfsfall dieselbe Schalteinrichtung (63) betätigt.

9. Überwachungsvorrichtung nach einem der Ansprüche 6 bis 8, **dadurch gekennzeichnet, dass**
- ein Getriebe (26) mit einer bestimmten Übersetzung (i) vorgesehen ist und dass die Sensoreinrichtung (70) durch die Koppeleinrichtung (41) mittels des Getriebes (26) mit dem Treibrad (23) koppelbar ist oder
- die Sensoreinrichtung (70) durch die Koppeleinrichtung (41) mit einer Übersetzung von 1 : 1 mit dem Treibrad (23) koppelbar ist.

10. Überwachungsvorrichtung nach einem der Ansprüche 6 bis 9, **dadurch gekennzeichnet, dass**
- eine Federkraft der Koppeleinrichtung (41) die Kupplung (40) zwischen der Sensoreinrichtung (70) und dem Treibrad (23) schließt, und
- ein Elektromagnet (43) der Koppeleinrichtung (41) im bestromten Zustand die Kupplung (40) zwischen der Sensoreinrichtung (70) und dem Treibrad (23) entgegen der Federkraft öffnet.

11. Überwachungsvorrichtung nach Anspruch 10, **dadurch gekennzeichnet, dass**
- eine Steuereinrichtung (90) vorgesehen ist, und
- die Steuereinrichtung (90) bei einer Normalfahrt den Elektromagneten (43) bestromt.

12. Aufzugsanlage (1) mit einer Aufzugskabine (9), einem Betätigungsmittel (11) und einer Überwachungsvorrichtung (2) nach einem der Ansprüche 1 bis 11, wobei das Treibrad (23) der Überwachungsvorrichtung (2) durch die Bewegung der Aufzugskabine (9) von dem Betätigungsmittel (11) rotierend angetrieben wird.

13. Aufzugsanlage nach Anspruch 12, **dadurch gekennzeichnet, dass**
- die Überwachungsvorrichtung (2) an der Aufzugskabine (9) angeordnet ist und
- das Treibrad (23) der Überwachungsvorrichtung (2) so mit dem Betätigungsmittel (11) zusammen wirkt, dass das Treibrad (23) auf seinem Radius (R), an dem das Betätigungsmittel (11) an dem Treibrad (23) anliegt, mit der doppelten Geschwindigkeit (vK) der Aufzugskabine (9) rotierend angetrieben ist.

14. Verfahren zum Überwachen einer Aufzugskabine (9) mittels einer Sensoreinrichtung (70) und einer Schalteinrichtung (63), wobei die Schalteinrichtung (63) von der Sensoreinrichtung (70) betätigt wird, wobei ein Treibrad (23) bei einer Bewegung der Aufzugskabine (9) von der Aufzugskabine (9) angetrieben wird und wobei die Sensoreinrichtung (70) mittels einer Koppeleinrichtung (41) axial zum Treibrad zu- und weggestellt wird und die Sensoreinrichtung (70) mittels der axialen Zustellbewegung bedarfsweise zumindest mittelbar mit dem Treibrad (23) gekoppelt wird, **dadurch gekennzeichnet, dass**
- die Sensoreinrichtung (70) als Wegsensor (70a) ausgestaltet wird,
- der Wegsensor (70a) im Bedarfsfall mittels der Koppeleinrichtung (41) zumindest mittelbar mit dem Treibrad (23) gekoppelt wird, und
- die Schalteinrichtung (63), nachdem der Wegsensor (70a) mit dem Treibrad (23) gekoppelt wird, nach einem vorgegebenen Fahrweg (sG) der Aufzugskabine (9) (63) durch den Wegsensor (70a) betätigt wird.

## Claims

1. A monitoring device (2) for a lift cabin (9) having a sensor unit (70) and a switching unit (63), wherein the switching unit (63) can be actuated by the sensor unit (70), wherein a driving wheel (23) that rotates when the lift cabin (9) is in motion and a coupling unit (41) are provided, wherein the sensor unit (70) can be at least indirectly coupled with the driving wheel (23) by means of the coupling unit (41), wherein the sensor unit (70) is designed as a position sensor (70a) and wherein the sensor unit (70), after a specified distance of travel (sD) of the lift cabin (9), actuates the switching unit (63) when the sensor unit (70) is at least indirectly coupled with the driving wheel (23) by means of the coupling unit (41), **characterised in that** the sensor unit (70) can be axially moved towards and away from the driving wheel by means of the coupling unit (41) and can at least indirectly be coupled with the driving wheel (23) by means of the axial advance movement.

2. The monitoring device as claimed in claim 1, **characterised in that**
- the sensor unit (70) has a rotatable switching disk (60),
- the switching unit (63) can, during a rotation of the switching disk (60), at least indirectly be actuated by the switching disk (60), and
- the switching disk (60) rotates together with the driving wheel (23) at a predefined transmission ratio (i), when the sensor unit (70) is at least indirectly coupled with the driving wheel (23) by means of the coupling unit (41).

3. The monitoring device as claimed in claim 1 or 2, **characterised in that**
- a transmission (26) with a predefined transmission ratio (i) is provided and that the sensor unit (70) can be coupled with the driving unit (23) through the coupling unit (41) by means of the transmission (26), or
- the sensor unit (70) can be coupled with the driving wheel (23) through the coupling unit (41) with a transmission ratio of 1:1.

4. The monitoring device as claimed in any one of claims 1 to 3, **characterised in that**
- a spring force of the coupling unit (41) closes the coupling (40) between the sensor unit (70) and the driving wheel (23), and
- an electric magnet (43) of the coupling unit (41) opens, in the energised condition, the coupling (40) between the sensor unit (70) and the driving wheel (23) against the spring force.

5. The monitoring device as claimed in claim 4, **characterised in that**
- a control unit (90) is provided, and
- the control unit (90) energises the electric magnet (43) during normal operation.

6. The monitoring device (2) for a lift cabin (9) having a sensor unit (70) and a switching unit (63), wherein the switching unit (63) can be actuated by the sensor unit (70), wherein a driving wheel (23) that rotates whilst the lift cabin (9) is in motion and a coupling unit (41) are provided, and wherein the sensor unit (70) can be at least indirectly coupled with the driving wheel (23) by means of the coupling unit (41), and
wherein the sensor unit (70) is designed as a speed sensor (70b), wherein the sensor unit (70) actuates the switching unit (63) when a speed (vK) of the lift cabin (9) exceeds a specified speed limit (vG) and the sensor unit (70) is at least indirectly coupled with the driving wheel (23) by means of the coupling unit (41), **characterised in that**
- the sensor unit (70) has a rotatable switching disk (60),
the switching unit (63) can be at least indirectly actuated by the switching disk (60) during a rotation of the switching disk (60),
- a speed wheel (30) is provided that rotates at a predefined transmission ratio (i) with the driving wheel (23) when the sensor unit (70) is at least indirectly coupled with the driving wheel (23) by means of the coupling unit (41), and
- the speed wheel (30) at least indirectly entrains the switching disk (60) when a speed (vK) of the lift cabin (9) exceeds a predefined speed limit (vG) and the speed wheel (30) rotates, due to the at least indirect coupling with the driving wheel (23), with the driving wheel (23) at a certain transmission ratio (i).

7. The monitoring device as claimed in claim 6, **characterised in that** the specified speed limit (vG) is specified by
- the certain transmission ratio (i) at which the speed wheel (30) rotates with the driving wheel (23),
- a radius (R) of the driving wheel (23) on which the driving wheel (23) is driven, and
- a radius (r) of the speed wheel (30), on which is disposed at least one follower body (52) in a follower body receptacle (48) of the speed wheel (30), by means of which the speed wheel (30) entrains the switching disk (60) when the speed (vK) of the lift cabin (9) exceeds the specified speed limit (vG) and the speed wheel (30) rotates with the driving wheel (23) due to the at least indirect coupling with the driving wheel (23) with the predefined transmission ratio (1).

8. The monitoring device as claimed in claim 6 or 7, **characterised in that**
- the driving wheel (23) is connected to the speed sensor (70b) and the speed sensor (70b) actuates the switching unit (63) when a speed (vK) of the lift cabin (9) exceeds a predefined speed limit (vG), and
- the sensor unit (70) that can be at least indirectly coupled with the driving wheel (23) by means of the coupling unit (41) actuates the same switching unit (63) if necessary.

9. The monitoring device as claimed in any one of claims 6 to 8, **characterised in that**
- a transmission (26) with a predetermined transmission ratio (i) is provided and that the sensor unit (70) can be coupled with the driving unit (23) through the coupling unit (41) by means of the transmission (26), or
- the sensor unit (70) can be coupled with the driving wheel (23) through the coupling unit (41) with a transmission ratio of 1:1.

10. The monitoring device as claimed in any one of claims 6 to 9, **characterised in that**
- a spring force of the coupling unit (41) closes the coupling (40) between the sensor unit (70) and the driving wheel (23), and
- an electric magnet (43) of the coupling unit (41) opens, in the energised condition, the coupling (40) between the sensor unit (70) and the driving wheel (23) against the spring force.

11. The monitoring device as claimed in claim 10, **characterised in that**
- a control unit (90) is provided, and
- the control unit (90) energises the electric magnet (43) during normal operation.

12. A lift system (1) having a lift cabin (9), an actuation means (11) and a monitoring device (2) as claimed in any one of claims 1 to 11, wherein the driving wheel (23) of the monitoring device (2) is rotationally driven by the actuating means (11) by the movement of the lift cabin (9).

13. The lift system as claimed in claim 12, **characterised in that**
- the monitoring device (2) is provided on the lift cabin (9), and
- the driving wheel (23) of the monitoring device (2) interacts with the actuation means (11) in such a way that the driving wheel (23) is rotationally driven on the radius (R) thereof, on which the actuation means (11) rests against the driving wheel (23), at twice the speed (vK) of the lift cabin (9).

14. A method for monitoring a lift cabin (9) by means of a sensor unit (70) and a switching unit (63), wherein the switching unit (63) is actuated by the sensor unit (70), wherein a driving wheel (23) is driven by the lift cabin (9) whilst the lift cabin (9) is in motion, and wherein the sensor unit (70) is axially moved towards and away from the driving wheel and the sensor unit (70) is at least indirectly coupled as needed with the driving wheel (23) by means of the axial advance movement, **characterised in that**
- the sensor unit (70) is designed as a position sensor (70a),
- the position sensor (70a) is, if needed, at least indirectly coupled with the driving wheel (23) by means of the coupling unit (41), and
- the switching unit (63) is actuated, once the position sensor (70a) has been coupled with the driving wheel (23), after a predetermined distance of travel (sG) of the lift cabin (9) (63) by the position sensor (70a).

## Revendications

1. Dispositif de surveillance (2) pour une cabine d'ascenseur (9), avec un dispositif capteur (70) et un dispositif de manoeuvre (63), le dispositif de manoeuvre (63) étant apte à être actionné par le dispositif capteur (70), une roue d'entraînement (23) qui tourne lors d'un mouvement de la cabine d'ascenseur (9) et un dispositif de couplage (41) étant prévus, le dispositif capteur (70) étant apte à être couplé au moins indirectement à la roue d'entraînement (23) à l'aide du dispositif de couplage (41), le dispositif capteur (70) étant conçu comme un capteur de course (70a), et le dispositif capteur (70) actionnant le dispositif de manoeuvre (63) après une course (sG) prédéfinie de la cabine d'ascenseur (9) si le dispositif capteur (70) est couplé au moins indirectement à la roue d'entraînement (23) à l'aide du dispositif de couplage (41),
**caractérisé en ce que** le dispositif capteur (70) est apte à être rapproché et éloigné axialement de la roue d'entraînement à l'aide du dispositif de couplage (41), et est apte à être couplé au moins indirectement à ladite roue d'entraînement (23) à l'aide du mouvement d'approche axial.

2. Dispositif de surveillance selon la revendication 1, **caractérisé en ce que**
- le dispositif capteur (70) comporte un disque de manoeuvre rotatif (60),
- le dispositif de manoeuvre (63) est apte à être actionné au moins indirectement par le disque de manoeuvre (60) lors de la rotation de celui-ci, et
- le disque de manoeuvre (60) tourne avec un rapport de transmission (i) avec la roue d'entraînement (23) si le dispositif capteur (70) est couplé au moins indirectement à la roue d'entraînement (23) à l'aide du dispositif de couplage (41).

3. Dispositif de surveillance selon l'une des revendications 1 ou 2, **caractérisé**
- **en ce qu'**il est prévu une transmission (26) avec un rapport de transmission défini (i), et en ce que le dispositif capteur (70) est apte à être couplé à la roue d'entraînement (23) par le dispositif de couplage (41) à l'aide de la transmission (26), ou
- **en ce que** le dispositif capteur (70) est apte à être couplé à la roue d'entraînement par le dispositif de couplage (41) avec un rapport de transmission de 1:1.

4. Dispositif de surveillance selon l'une des revendications 1 à 3, **caractérisé**
- **en ce qu'**une force de ressort du dispositif de couplage (41) ferme l'accouplement (40) entre le dispositif capteur (70) et la roue d'entraînement (23), et
- **en ce qu'**un électro-aimant (43) du dispositif de couplage (41) ouvre, sous tension, l'accouplement (40) entre le dispositif capteur (70) et la roue d'entraînement (23) à l'encontre de la force de ressort.

5. Dispositif de surveillance selon la revendication 4, **caractérisé**
- **en ce qu'**il est prévu un dispositif de commande (90), et
- **en ce que** le dispositif de commande (90), lors d'un trajet normal, met sous tension l'électro-aimant (43).

6. Dispositif de surveillance (2) pour une cabine d'ascenseur (9), avec un dispositif capteur (70) et un dispositif de manoeuvre (63), le dispositif de manoeuvre (63) étant apte à être actionné par le dispositif capteur (70), une roue d'entraînement (23) qui tourne lors d'un mouvement de la cabine d'ascenseur (9) et un dispositif de couplage (41) étant prévus, le dispositif capteur (70) étant apte à être couplé au moins indirectement à la roue d'entraînement (23) à l'aide du dispositif de couplage (41), et
le dispositif capteur (70) étant conçu comme un capteur de vitesse (70b), le dispositif capteur (70) actionnant le dispositif de manoeuvre (63) si une vitesse (vK) de la cabine d'ascenseur (9) dépasse une vitesse limite prédéfinie (vG), et le dispositif capteur (70) étant couplé au moins indirectement à la roue d'entraînement (23) à l'aide du dispositif de couplage (41), **caractérisé en ce que**
- le dispositif capteur (70) comporte un disque de manoeuvre rotatif (60), le dispositif de manoeuvre (63) est apte à être actionné au moins indirectement par le disque de manoeuvre (60) lors d'une rotation de celui-ci, et
- il est prévu une roue de vitesse (30) qui tourne avec un rapport de transmission défini (i) avec la roue d'entraînement (23) si le dispositif capteur (70) est couplé à la roue d'entraînement (23) à l'aide du dispositif de couplage (41), et
- la roue de vitesse (30) entraîne avec elle au moins indirectement le disque de manoeuvre (60) si une vitesse (vK) de la cabine d'ascenseur (9) dépasse une vitesse limite prédéfinie (vG), et la roue de vitesse (30) tourne suivant le rapport de transmission défini (i) avec la roue d'entraînement (23) en raison du couplage au moins indirect avec celle-ci.

7. Dispositif de surveillance selon la revendication 6, **caractérisé en ce que** la vitesse limite prédéfinie (vG) est prédéfinie par
- le rapport de transmission défini (i) suivant lequel la roue de vitesse (30) tourne avec la roue d'entraînement (23),
- un rayon (R) de la roue d'entraînement (23) sur lequel ladite roue d'entraînement (23) est entraînée, et
- un rayon (r) de la roue de vitesse (30) sur lequel au moins un corps d'entraînement (52) est disposé dans un logement de corps d'entraînement (48) de la roue de vitesse (30), à l'aide duquel la roue de vitesse (30) entraîne avec elle le disque de manoeuvre (60) si la vitesse (vK) de la cabine d'ascenseur (9) dépasse la vitesse limite prédéfinie (vG), et la roue de vitesse (30) tourne suivant le rapport de transmission défini (i) avec la roue d'entraînement (23) en raison du couplage au moins indirect avec celle-ci.

8. Dispositif de surveillance selon l'une des revendications 6 ou 7, **caractérisé en ce que**
- la roue d'entraînement (23) est reliée au capteur de vitesse (70b), et le capteur de vitesse (70b) actionne le dispositif de manoeuvre (63) si une vitesse (vK) de la cabine d'ascenseur (9) dépasse une vitesse limite prédéfinie (vG), et
- le dispositif capteur (70) qui est apte à être couplé au moins indirectement à la roue d'entraînement à l'aide du dispositif de couplage (41) actionne en cas de besoin le dispositif de manoeuvre (63).

9. Dispositif de surveillance selon l'une des revendications 6 à 8, **caractérisé**
- **en ce qu'**il est prévu une transmission (26) avec un rapport de transmission défini (i), et en ce que le dispositif capteur (70) est apte à être couplé à la roue d'entraînement (23) par le dispositif de couplage (41) à l'aide de la transmission (26), ou
- **en ce que** le dispositif capteur (70) est apte à être couplé à la roue d'entraînement (23) par le dispositif de couplage (41) avec un rapport de transmission de 1:1.

10. Dispositif de surveillance selon l'une des revendications 6 à 9, **caractérisé**
- **en ce qu'**une force de ressort du dispositif de couplage (41) ferme l'accouplement (40) entre le dispositif capteur (70) et la roue d'entraînement (23), et
- **en ce qu'**un électro-aimant (43) du dispositif de couplage (41) ouvre, sous tension, l'accouplement (40) entre le dispositif capteur (70) et la roue d'entraînement (23) à l'encontre de la force de ressort.

11. Dispositif de surveillance selon la revendication 10, **caractérisé**
- **en ce qu'**il est prévu un dispositif de commande (90), et
- **en ce que** le dispositif de commande (90), lors d'un trajet normal, met sous tension l'électro-aimant (43).

12. Installation d'ascenseur (1) avec une cabine d'ascenseur (9), un moyen d'actionnement (11) et un dispositif de surveillance (2) selon l'une des revendications 1 à 11, la roue d'entraînement (23) du dispositif de surveillance (2) étant entraînée en rotation par le moyen d'actionnement (11) grâce au mouvement de la cabine d'ascenseur (9).

13. Installation d'ascenseur selon la revendication 12, **caractérisée en ce que**
- le dispositif de surveillance (2) est disposé sur la cabine d'ascenseur (9) et
- la roue d'entraînement (23) du dispositif de surveillance (2) coopère avec le moyen d'actionnement (11) de manière à être entraînée en rotation, avec son rayon (R) au niveau duquel le moyen de fixation (11) est appliqué contre ladite roue d'entraînement (23), deux fois plus vite que la vitesse (vK) de la cabine d'ascenseur (9).

14. Procédé pour surveiller une cabine d'ascenseur (9) à l'aide d'un dispositif capteur (70) et d'un dispositif de manoeuvre (63), le dispositif de manoeuvre (63) étant actionné par le dispositif capteur (70), une roue d'entraînement (23) étant entraînée, lors d'un mouvement de la cabine d'ascenseur (9), par ladite cabine (9), et le dispositif capteur (70) étant apte à être rapproché et éloigné axialement de la roue d'entraînement à l'aide d'un dispositif de couplage (41), et le dispositif capteur (70) étant couplé au moins indirectement, au besoin, à la roue d'entraînement (23) à l'aide du mouvement de rapprochement axial, **caractérisé en ce que**
- le dispositif capteur (70) est conçu comme un capteur de course (70a),
- le capteur de course (70a), en cas de besoin, est couplé au moins indirectement à la roue d'entraînement (23) à l'aide du dispositif de couplage (41), et
- le dispositif de manoeuvre (63), étant donné que le capteur de course (70a) est couplé à la roue d'entraînement (23), est actionné par ledit capteur de course (70a) après une course (sG) prédéfinie de la cabine d'ascenseur (9).
